# EUROPÄISCHE PATENTANMELDUNG

(11) **EP 4 606 979 A1**
(43) Veröffentlichungstag der Anmeldung: **27.08.2025**
(21) Anmeldenummer: 25158030.4
(22) Anmeldetag: 14.02.2025
(51) Int. Cl.: E05B 15/00, E05B 63/04, E05B 63/16, E05B 65/10

(54) **SCHLOSSNUSS FÜR BIDIREKTIONALE FLUCHTWEGE**

(30) Priorität: 22.02.2024 DE 102024104931
(71) Anmelder: ASSA ABLOY Sicherheitstechnik GmbH, 72458 Albstadt (DE)
(72) Erfinder: Mañas Gonzáles, Sven, 72458 Albstadt (DE)
(74) Vertreter: Wagner, Jürgen

(57) **Zusammenfassung**

Die Erfindung betrifft eine Schlossnuss (1) für Panikschlösser in bidirektionalen Fluchtwegen, umfassend eine erste Anschlussnuss (1a), ein Nussmittenteil (3) und eine zweite Anschlussnuss (2b).

Um die Sicherheit zu erhöhen und eine Öffnung eines Schlosses (13) von beiden Seiten aus zu ermöglichen, ist vorgesehen, dass die erste Anschlussnuss (2a), das Nussmittenteil (3) und die zweite Anschlussnuss (2b) derart gelagert sind, dass eine Drehung der ersten Anschlussnuss (2a) eine Drehung des Nussmittenteils (3) bewirkt, wobei die zweite Anschlussnuss (2b) in Ruhe verbleibt, und dass eine Drehung der zweiten Anschlussnuss (2b) eine Drehung des Nussmittenteils (3) bewirkt, wobei die erste Anschlussnuss (2a) in Ruhe verbleibt.

## Beschreibung

Die vorliegende Erfindung betrifft eine Schlossnuss gemäß den Merkmalen des Oberbegriffs des Anspruchs 1 und ein Schloss aufweisend diese Schlossnuss zur Verwendung in einem bidirektionalen Fluchtweg.

In der Praxis stellt sich die Aufgabe bei bidirektional begehbaren Fluchtwegen, also bei Fluchtwegen deren Fluchttüre im Normalfall geschlossen ist und im Notfall von beiden Seiten aus zuverlässig geöffnet werden können soll, eine sichere Entriegelung der Fluchttüre von beiden Seiten sicherzustellen.

Dokument EP 2 855 805 B1 beschreibt ein Panikschloss, bei der die Panikseite des Schlosses bei der Montage festlegbar ist. Die Schlossnuss ist als eine dreiteilige Schlossnuss, umfassend eine erste Anschlussnuss, ein zweite Anschlussnuss und ein Nussmittenteil ausgebildet. An der ersten und der zweiten Anschlussnuss ist jeweils eine Handhabe zur Betätigung der Nuss anschließbar. Weiter ist an jeder der beiden Anschlussnüsse ein Kupplungsglied vorgesehen, mit der die jeweilige Anschlussnuss mit dem Nussmittenteil kuppelbar ist. An der stulp-abgewandten Seite des Schlosskasten sind zwei Selektionselemente vorgesehen, wobei das erste Selektionselement der ersten Anschlussnuss zugeordnet ist und das zweite Selektionselement der zweiten Anschlussnuss zugeordnet ist. Um ein Selektionselement mit der zugeordneten Anschlussnuss zu kuppeln, wird das Selektionselement mit dem Schlosskasten verschraubt. Prinzipiell ist es möglich, beide Anschlussnüsse mit dem Nussmittenteil zu kuppeln, so dass das Panikschloss von beiden Seiten eines Türflügels durch Betätigung der Handhabe jederzeit entriegelbar ist. In bidirektionalen Fluchtwegen ist eine derartige Funktion erwünscht. Nachteilig an der Lösung in Dokument EP 2 855 805 B1 ist jedoch die aufwendige Seitenselektionseinrichtung.

Es ist eine Aufgabe der vorliegenden Erfindung, eine Schlossnuss für ein beidseitig öffenbares Panikschloss zu schaffen, die ein sicheres Entriegeln des Panikschlosses von beiden Seiten eines Türflügels sicherstellt. Dabei soll die Schlossnuss einfach und zuverlässig aufgebaut sein und insbesondere keine spezielle Selektionseinrichtung benötigen. Insbesondere soll eine Schlossnuss geschaffen werden, deren Innenseite unabhängig von der Außenseite betätigbar ist, so dass ein Verklemmen der Schlossnuss bei blockierter Innenseite oder Außenseite nicht möglich ist.

Diese Aufgabe wird erfindungsgemäß gelöst durch eine Schlossnuss gemäß den Merkmalen des Anspruchs 1.

Es wird eine Schlossnuss vorgeschlagen, umfassend eine erste Anschlussnuss, ein Nussmittenteil und eine zweite Anschlussnuss, wobei die erste Anschlussnuss, die zweite Anschlussnuss und das Nussmittenteil um eine gemeinsame Drehachse drehbar gelagert sind, wobei die erste Anschlussnuss einen Anschlagvorsprung aufweist und das Nussmittenteil ein erstes Anschlagelement aufweist, das dem Anschlagvorsprung der ersten Anschlussnuss zugeordnet ist. Wesentlich ist, dass die zweite Anschlussnuss einen Anschlagvorsprung aufweist und das Nussmittenteil ein zweites Anschlagelement aufweist, das dem Anschlagvorsprung der zweiten Anschlussnuss zugeordnet ist, wobei die erste Anschlussnuss, das Nussmittenteil und die zweite Anschlussnuss derart gelagert sind, dass eine Drehung der ersten Anschlussnuss eine Drehung des Nussmittenteils bewirkt, wobei die zweite Anschlussnuss in Ruhe verbleibt, und dass eine Drehung der zweiten Anschlussnuss eine Drehung des Nussmittenteils bewirkt, wobei die erste Anschlussnuss in Ruhe verbleibt.

Vorteilhafterweise kann die Schlossnuss von beiden Seiten betätigt werden. Insbesondere wird unter Betätigung einer Innenhandhabe und/oder Außenhandhabe eine Drehung der jeweiligen Anschlussnuss in Öffnungsrichtung verstanden. Dabei ist eine Einstellung der Panikseite über eine Selektionseinrichtung nicht notwendig. Eine Betätigung einer an der Schlossnuss angeschlossenen Innenhandhabe und auch eine Betätigung einer an der Schlossnuss angeschlossenen Außenhandhabe bewirkt über die Schlossnuss eine Entriegelung eines Türschlosses. Die Schlossnuss kann daher auch als eine bidirektionale Schlossnuss bezeichnet werden.

Ein Vorteil ist, dass die beiden an die Schlossnuss angeschlossenen Handhaben, also die Innenhandhabe und die Außenhandhabe, unabhängig voneinander bewegbar sind. Bei einer Betätigung der Innenhandhabe wird die Außenhandhabe nicht mitbewegt. Bei einer Betätigung der Außenhandhabe wird die Innenhandhabe nicht mitbewegt.

Von Vorteil ist weiter, dass über die Innenhandhabe eine Betätigung der Schlossnuss von der Außenseite nicht verhindert werden kann und andersherum. Es kann daher auch nicht zu einer Verklemmung der Schlossnuss kommen, beispielsweise wenn eine der Handhaben festgehalten wird.

Insbesondere kann vorgesehen sein, dass bei einer Drehung der ersten Anschlussnuss in Öffnungsrichtung der Anschlagvorsprung der ersten Anschlussnuss in Kontakt mit dem ersten Anschlagelement gelangt oder steht, wobei das erste Anschlagelement als ein Mitnehmer fungiert und das Nussmittenteil gemeinsam mit der ersten Anschlussnuss gedreht wird, wobei sich bei einer Drehung der ersten Anschlussnuss der Anschlagvorsprung der zweiten Anschlussnuss vom zweiten Anschlagelement entfernt und zwischen dem Anschlagvorsprung der zweiten Anschlussnuss und dem zweiten Anschlagelement ein Spalt ausgebildet wird, insbesondere dass sich der Spalt mit zunehmendem Drehwinkel der ersten Anschlussnuss vergrößert. Dadurch kann selbst ein Festsetzen oder Blockieren der zweiten Anschlagnuss, beispielsweise durch Festhalten der entsprechenden Türklinke, die Öffnung des Türschlosses mittels der ersten Anschlussnuss nicht verhindert werden.

Ebenso kann vorgesehen sein, dass bei einer Drehung der zweiten Anschlussnuss in Öffnungsrichtung der Anschlagvorsprung der zweiten Anschlussnuss in Kontakt mit dem zweiten Anschlagelement gelangt oder steht, wobei das zweite Anschlagelement als ein Mitnehmer fungiert und das Nussmittenteil gemeinsam mit der zweiten Anschlussnuss gedreht wird, wobei sich bei einer Drehung der zweiten Anschlussnuss der Anschlagvorsprung der ersten Anschlussnuss vom ersten Anschlagelement entfernt und zwischen dem Anschlagvorsprung der ersten Anschlussnuss und dem zweiten Anschlagelement ein Spalt ausgebildet wird, insbesondere dass sich der Spalt mit zunehmendem Drehwinkel der zweiten Anschlussnuss vergrößert. Dadurch kann selbst ein Festsetzen oder Blockieren der ersten Anschlagnuss, beispielsweise durch Festhalten der entsprechenden Türklinke, die Öffnung des Türschlosses mittels der zweiten Anschlussnuss nicht verhindert werden.

In einer Ausgestaltung kann vorgesehen sein, dass das Nussmittenteil plattenförmig ausgebildet ist und im Umfangsbereich das Nussmittenteil eine Bohrung vorgesehen ist, in die ein Anschlagstift eingesetzt ist, wobei der Anschlagstift die Bohrung durchgreift und eines der beiden Enden des Anschlagstifts als das erste Anschlagelement dient und das andere der beiden Enden des Anschlagstiftes als das zweite Anschlagelement dient, oder wobei an einem der beiden Enden des Stifts das erste Anschlagelement befestigt ist und am anderen der beiden Enden des Stifts das zweite Anschlagelement befestigt ist.

Vorzugsweise kann in einer Ausgestaltung vorgesehen sein, dass die Bohrung als Gewindebohrung ausgebildet ist, der Anschlagstift als ein Gewindestift ausgebildet ist und das erste Anschlagelement als eine erste Mutter und das zweite Anschlagelement als eine zweite Mutter ausgebildet sind. Weiter kann vorgesehen sein, dass die erste Mutter und die zweite Mutter jeweils als Rundmuttern ausgebildet sind.

Es kann vorgesehen sein, dass der erste Anschlagvorsprung eine Außenkontur aufweist, die komplementär zu der Außenkontur der ersten Mutter ist, und dass der zweite Anschlagvorsprung eine Außenkontur aufweist, die komplementär zu der zweiten Außenkontur der zweiten Mutter ist.

Vorteilhafterweise kann vorgesehen sein, dass die erste Mutter und die zweite Mutter identisch ausgebildet sind.

Die Aufgabe wird weiter gelöst durch ein Türschloss, insbesondere ein Einsteckschloss, wobei das Türschloss oder Einsteckschloss eine Schlossnuss gemäß einem der hierin beschriebenen Ausgestaltungen aufweist.

Insbesondere kann in einer Ausgestaltung vorgesehen sein, dass die Schlossnuss eine erste Lagerscheibe und eine zweite Lagerscheibe aufweist, wobei die erste Lagerscheibe der ersten Anschlussnuss zugeordnet ist und die zweite Lagerscheibe der zweiten Anschlussnuss zugeordnet ist, wobei jede der beiden Lagescheiben einen ringförmigen Vorsprung aufweist, der mit einer entsprechenden Ausnehmung in einer Schlossdecke des Einsteckschlosses bzw. mit einer entsprechenden Ausnehmung in einem Schlossboden des Einsteckschlosses zusammenwirkt. Dadurch kann eine funktionssichere Lagerung der Schlossnuss in einem Türschloss erzielt werden.

Es ist vorgesehen, die vorangehend beschriebene Schlossnuss in Einsteckschlössern von Türen in bidirektionalen Fluchtwegen einzusetzen. Wie vorangehend bereits beschrieben, werden in bidirektionalen Fluchtwegen Türen eingesetzt, die aus ihrer Schließstellung in beiden Richtungen geöffnet werden können. Ein rahmenseitiger Anschlag für den Türflügel ist nicht vorgesehen. In bidirektionalen Fluchtwegen sind Pendeltüren vorgesehen.

Der Einsatz der bidirektionalen Schlossnuss ist jedoch nicht ausschließlich auf Türen in bidirektionalen Fluchtwegen beschränkt, sondern kann auch für anschlagende Türen eingesetzt werden, wie im Folgenden beispielhaft beschrieben wird.

In anschlagenden Türen wird üblicherweise eine Schlossnuss mit zwei Anschlussnüssen eingesetzt, wobei die zwei Anschlussnüsse drehverbunden sind. Hierbei kann es zu einer kritischen Situation kommen, wenn eine Person auf einer Seite der Türe das Schloss durch Betätigung der Handhabe versucht zu entriegeln, während auf der anderen Seite der Türe eine weitere Person die Entriegelung des Schlosses zu verhindern versucht, indem die weitere Person eine Kraft auf die Handhabe aufbringt, die der Entriegelungsrichtung des Schlosses entgegengesetzt gerichtet ist. In diesem Fall kann das Schloss unter Umständen nicht entriegelt werden.

Bei der Schlossnuss gemäß der vorliegenden Erfindung ist eine Situation, wie vorangehend beschrieben, nicht möglich. Aufgrund der Tatsache, dass die erste Anschlussnuss und die zweite Anschlussnuss stets unabhängig voneinander drehbar sind, kann das Schloss auch in einem Fall geöffnet werden, wenn auf der anderen Seite der Tür eine weitere Person versucht, die Entriegelung des Schlosses zu verhindern.

Im Folgenden wird die Erfindung anhand von mehreren Ausführungsbeispielen unter Zuhilfenahme der beiliegenden Zeichnungen beispielhaft erläutert. Die gezeigten Ausführungsbeispiele sind nicht einschränkend zu verstehen.
- Fig. 1: zeigt ein Beispiel der erfindungsgemäßen Schlossnuss in ihrer Grundstellung.
- Fig. 2: zeigt die erfindungsgemäße Schlossnuss mit betätigter erster Anschlussnuss.
- Fig. 3: zeigt die erfindungsgemäße Schlossnuss mit betätigter erster Anschlussnuss und betätigter zweiter Anschlussnuss.
- Fig. 4: zeigt die erfindungsgemäße Schlossnuss mit betätigter zweiter Anschlussnuss.
- Fig. 5: zeigt ein Einsteckschloss mit einer erfindungsgemäßen Schlossnuss.

Die Schlossnuss 1 weist eine erste Aufnahme zum Anschluss einer Innenhandhabe und eine Aufnahme zum Anschluss einer Außenhandhabe auf. Die Schlossnuss 1 kann somit auch als bidirektionale Schlossnuss 1 bezeichnet werden. Unter einer bidirektionalen Schlossnuss 1 wird eine Schlossnuss 1 bezeichnet, bei der eine Betätigung der an der Schlossnuss 1 angeschlossenen Innenhandhabe und auch eine Betätigung der an der Schlossnuss 1 angeschlossenen Außenhandhabe eine Entriegelung des Schlosses bewirkt. Die beiden Handhaben sind hierbei unabhängig voneinander bewegbar. Bei einer Betätigung der Innenhandhabe wird die Außenhandhabe nicht mitbewegt. Bei einer Betätigung der Außenhandhabe wird die Innenhandhabe nicht mitbewegt.

Insbesondere wird unter einer bidirektionalen Tür oder Fluchttür eine Tür oder Fluchttür verstanden, die in beide Richtungen geöffnet werden kann. Umgangssprachlich ausgedrückt, kann eine bidirektionale Tür sowohl unter "Ziehen" als auch unter "Drücken" geöffnet werden. Es kann sich hierbei um eine Pendeltüre handeln, bei der der Türflügel in der Geschlossen-Stellung nicht an einem Türrahmen anschlägt.

Die Schlossnuss 1 ist in den Figuren 1 bis 4 dargestellt. Sie weist drei Nussteile auf, nämlich ein Nussmittenteil 3 und zwei Anschlussnüsse 2a, 2b. Das Nussmittenteil 3 und die zwei Anschlussnüsse 2a, 2b sind hierbei konzentrisch um eine Drehachse drehbar gelagert. Die beiden Anschlussnüsse 2a, 2b weisen jeweils eine Aufnahme zum Anschluss einer entsprechenden Handhabe auf. Die Handhaben sind in den Figuren nicht dargestellt. Die Schlossnuss 1 ist hierbei sandwichartig aufgebaut, wobei das Nussmittenteil 3 zwischen der ersten Anschlussnuss 2a und der zweiten Anschlussnuss 2b angeordnet ist.

Das Nussmittenteil 3 ist plattenförmig ausgebildet. Das Nussmittenteil 3 weist in seinem Umfangsbereich eine Bohrung auf, in die ein Anschlagstift 5c eingesetzt ist. Die Bohrung ist als eine Gewindebohrung ausgebildet und der Anschlagstift ist als ein Gewindestift ausgebildet. Die Längserstreckungsachse des Anschlagstifts 6c ist im Wesentlichen parallel zur Drehachse des Nussmittenteils 3 und der zwei Anschlussnüsse 2a, 2b orientiert. An einem der beiden Enden des Anschlagstifts 5c ist ein erstes Anschlagelement 5a befestigt, und am anderen der beiden Enden des Anschlagstifts 5c ist das zweite Anschlagelement 5b befestigt. Die Anschlagelemente 5a, 5b sind jeweils als eine Rundmutter ausgebildet, die auf den Gewindestift aufgeschraubt ist.

Das Nussmittenteil 3 wirkt mit der Schlossmechanik eines Einsteckschlosses zusammen. Bei Drehung des Nussmittenteils 3 kommt das Nussmittenteil 3 mit der Schlossmechanik in Eingriff, was eine Entriegelung des Einsteckschlosses bewirkt.

Die beiden Anschlussnüsse 2a, 2b weisen jeweils einen Anschlagvorsprung 4a, 4b auf, der mit jeweils einem Ende des am Nussmittenteil 3 angeordneten zylindrischen Stifts zusammenwirkt. Bei der Drehung einer der ersten Anschlussnuss 2a oder der zweiten Anschlussnuss 2b kommt der Anschlagvorsprung 4a, 4b der jeweilig gedrehten Anschlussnuss 2a, 2b in Kontakt mit dem jeweiligen Anschlagelement 5a, 5b des Nussmittenteils 3.

Hierbei wird die Drehung der jeweiligen Anschlussnuss 2a, 2b auf das Nussmittenteil 3 übertragen, so dass die jeweilige Anschlussnuss 2a, 2b und das Nussmittenteil 3 gemeinsam gedreht werden.

Die beiden Anschlussnüsse 2a, 2b weisen weiter jeweils einen hakenförmigen Vorsprung 7a, 7b auf. Die hakenförmigen Vorsprünge 7a, 7b dienen jeweils zur Befestigung eines entsprechenden Pleuels, der mit einer zugeordneten Rückstellfeder verbunden ist, um die Anschlussnüsse 2a, 2b nach Betätigung in ihre Grundstellung zurückzustellen. Hierbei ist der ersten Anschlussnuss 2a ein erster Pleuel 8a und eine erste Rückstellfeder 9a zugeordnet, und der zweiten Anschlussnuss 2b ist ein zweiter Pleuel und eine zweite Rückstellfeder zugeordnet. Der Pleuel 8a und die Rückstellfeder 9a sind in Figur 5 dargestellt.

Die hakenförmigen Vorsprünge 7a, 7b weisen jeweils einen Rückenabschnitt auf. Der Umfangsbereich des Rückenabschnitts ist komplementär zu dem jeweiligen Außenumfang der Anschlagelemente 5a, 5b ausgebildet.

Weiter ist eine erste Lagerscheibe 6a und eine zweite Lagerscheibe 6b vorgesehen, mittels derer die bidirektionale Schlossnuss 1 drehbar zwischen einer Schlossdecke und einem Schlossboden eines Einsteckschlosses gelagert ist. Die erste Lagerscheibe 6a und die zweite Lagerscheibe 6b sind im Wesentlichen ringförmig ausgebildet. Jede der beiden Lagescheiben 6a, 6b weist einen ringförmigen Vorsprung auf, der mit einer entsprechenden Ausnehmung in der Schlossdecke bzw. mit einer entsprechenden Ausnehmung im Schlossboden des Einsteckschlosses zusammenwirkt.

Im Folgenden wird die Funktionsweise der Schlossnuss 1 beschrieben. Die Grundstellung der Schlossnuss 1 ist in Fig. 1 dargestellt. In Fig. 2 ist die bidirektionale Schlossnuss 1 mit betätigter erster Anschlussnuss 2a dargestellt. Die Betätigung der ersten Anschlussnuss 2a erfolgt mittels einer nicht dargestellten ersten Handhabe und bewirkt eine Drehung der ersten Anschlussnuss 2a. Bei Drehung der ersten Anschlussnuss 2a kommt der Anschlagvorsprung 4a der ersten Anschlussnuss 2a in Kontakt mit dem Anschlagstift des Nussmittenteils, wodurch das Nussmittenteil 3 zusammen mit der ersten Anschlussnuss 2a gedreht wird. Im Laufe der Drehung kommt dabei der Abschnitt des Nussmittenteils 3 mit einem Element der Schlossmechanik in Eingriff, was eine Entriegelung des Einsteckschlosses bewirkt. Zu beachten ist, dass bei einer Betätigung der ersten Anschlussnuss 2a ausschließlich das Nussmittenteil 3 bewegt wird und die zweite Anschlussnuss 2b in ihrer Grundstellung verbleibt, wie dies in Fig. 2 dargestellt ist.

Fig. 3 zeigt die Schlossnuss 1 mit betätigter erster Anschlussnuss 2a und betätigter zweiter Anschlussnuss 2b. Dies entspricht einer Situation, bei der die an der erste Anschlussnuss 2a angeschlossene Handhabe und die an der zweiten Anschlussnuss 2b angeschlossene Handhabe betätigt werden. Das Nussmittenteil 3 wird in diesem Fall von den beiden Anschlussnüssen 2a, 2b bewegt, wodurch auch in dieser Situation das Einsteckschloss entriegelt wird.

In Fig. 4 ist die Schlossnuss 1 mit betätigter zweiter Anschlussnuss 2b dargestellt. Eine Betätigung der zweiten Anschlussnuss 2b mittels einer nicht dargestellten Handhabe bewirkt eine Drehung der zweiten Anschlussnuss 2b. Bei Drehung der zweiten Anschlussnuss 2b kommt der Anschlagvorsprung 4b der zweiten Anschlussnuss 2b in Kontakt mit dem Anschlagstift des Nussmittenteils 3, wodurch das Nussmittenteil 3 zusammen mit der zweiten Anschlussnuss 2b gedreht wird. Im Laufe der Drehung kommt dabei der Abschnitt des Nussmittenteils 3 mit einem Element der Schlossmechanik in Eingriff, was eine Entriegelung des Einsteckschlosses bewirkt. Zu beachten ist auch hier, dass bei einer Betätigung der zweiten Anschlussnuss 2b ausschließlich das Nussmittenteil 3 bewegt wird und die erste Anschlussnuss 2a in ihrer Grundstellung verbleibt, wie dies in Fig. 4 dargestellt ist.

In Fig. 5 ein Einsteckschloss mit der vorangehend beschriebenen Schlossnuss 1 dargestellt.

Hierbei ist des Einsteckschloss mit abgenommener Schlossdecke dargestellt. In dieser Ansicht ist nur die erste Anschlussnuss 2a und das Nussmittenteil 3 dargestellt. Die zweite Anschlussnuss 2b ist durch das Nussmittenteil 3 verdeckt. In Fig. 5 ist weiter der Pleuel 9a und die Rückstellfeder 10a zu erkennen. Das Einsteckschloss weist weiter eine Schlossfalle 10, eine Steuerfalle 11 und einen Riegel 12. Weiter handelt es sich um ein selbstverriegelndes Schloss. Dies bedeutet, dass der Riegel 12 automatisch von seiner rückgeschlossenen Stellung in seine vorgeschlossene Stellung bewegt wird, falls bei eingeschobener Steuerfalle 11 die Schlossfalle zuerst eingeschoben und danach federbeaufschlagt wieder ausfährt. Eine derartige Ablaufsteuerung ist dem Fachmann bekannt und bedarf keiner weiteren Erläuterung.

Es ist vorgesehen, die vorangehend beschriebene bidirektionale Schlossnuss 1 in Einsteckschlössern von Türen in bidirektionalen Fluchtwegen einzusetzen. Wie vorangehend bereits beschrieben, werden in bidirektionalen Fluchtwegen Türen eingesetzt, die aus ihrer Schließstellung in beide Richtungen geöffnet werden können. Ein rahmenseitiger Anschlag für den Türflügel ist nicht vorgesehen. In bidirektionalen Fluchtwegen sind Pendeltüren vorgesehen.

Der Einsatz der bidirektionalen Schlossnuss 1 ist nicht ausschließlich auf Türen in bidirektionalen Fluchtwegen beschränkt, sondern kann auch für anschlagende Türe eingesetzt werden.

Aufgrund der Tatsache, dass die erste Anschlussnuss 2a und die zweite Anschlussnuss 2b unabhängig voneinander drehbar sind, kann das Schloss auch in einem Fall geöffnet werden, wenn auf der anderen Seite der Türe eine weitere Person versucht, die Entriegelung des Schlosses zu verhindern. Dadurch ergibt sich eine verbesserte Sicherheit.

### Bezugszeichenliste

- 1: Schlossnuss
- 2a: erste Anschlussnuss
- 2b: zweite Anschlussnuss
- 3: Nussmittenteil
- 4a: Anschlagvorsprung der ersten Anschlussnuss
- 4b: Anschlagvorsprung der zweiten Anschlussnuss
- 5: Anschlagstift
- 5a: erstes Anschlagelement
- 5b: zweites Anschlagelement
- 6a: erste Lagerscheibe
- 6b: zweite Lagerscheibe
- 7a: Vorsprung der ersten Anschlussnuss
- 7b: Vorsprung der ersten Anschlussnuss
- 8a: Pleuel
- 9a: erste Rückstellfeder
- 10: Schlossfalle
- 11: Steuerfalle
- 12: Riegel
- 13: Schloss

## Patentansprüche

1. Schlossnuss (1), insbesondere für bidirektional begehbare Fluchttüren, umfassend eine erste Anschlussnuss (1a), ein Nussmittenteil (3) und eine zweite Anschlussnuss (2b),
wobei die erste Anschlussnuss (2a), die zweite Anschlussnuss (2b) und das Nussmittenteil (3) um eine gemeinsame Drehachse drehbar gelagert sind,
wobei die erste Anschlussnuss (2a) einen Anschlagvorsprung (4a) aufweist und das Nussmittenteil (3) ein erstes Anschlagelement (5a) aufweist, das dem Anschlagvorsprung (4a) der ersten Anschlussnuss (2a) zugeordnet ist, und
wobei die zweite Anschlussnuss (2b) einen Anschlagvorsprung (4b) aufweist und das Nussmittenteil (3) ein zweites Anschlagelement (5b) aufweist, das dem Anschlagvorsprung (4b) der zweiten Anschlussnuss (2b) zugeordnet ist,
**dadurch gekennzeichnet,**
**dass** die erste Anschlussnuss (2a), das Nussmittenteil (3) und die zweite Anschlussnuss (2b) derart gelagert sind, dass eine Drehung der ersten Anschlussnuss (2a) eine Drehung des Nussmittenteils (3) bewirkt, wobei die zweite Anschlussnuss (2b) in Ruhe verbleibt, und dass eine Drehung der zweiten Anschlussnuss (2b) eine Drehung des Nussmittenteils (3) bewirkt, wobei die erste Anschlussnuss (2a) in Ruhe verbleibt.

2. Schlossnuss nach Anspruch 1,
**dadurch gekennzeichnet,**
**dass** bei einer Drehung der ersten Anschlussnuss (2a) in Öffnungsrichtung der Anschlagvorsprung (4a) der ersten Anschlussnuss (2a) in Kontakt mit dem ersten Anschlagelement (5a) gelangt oder steht, wobei das erste Anschlagelement (5a) als ein Mitnehmer fungiert und das Nussmittenteil (3) gemeinsam mit der ersten Anschlussnuss (2a) gedreht wird, wobei sich bei einer Drehung der ersten Anschlussnuss (2a) der Anschlagvorsprung (4b) der zweiten Anschlussnuss (2b) vom zweiten Anschlagelement (5b) entfernt und zwischen dem Anschlagvorsprung (4b) der zweiten Anschlussnuss (2b) und dem zweiten Anschlagelement (5b) ein Spalt ausgebildet wird, insbesondere dass sich der Spalt mit zunehmendem Drehwinkel der ersten Anschlussnuss (2a) vergrößert.

3. Schlossnuss nach Anspruch 1 oder 2,
**dadurch gekennzeichnet,**
**dass** bei einer Drehung der zweiten Anschlussnuss (2b) in Öffnungsrichtung der Anschlagvorsprung (4b) der zweiten Anschlussnuss (2b) in Kontakt mit dem zweiten Anschlagelement (5b) gelangt oder steht, wobei das zweite Anschlagelement (5b) als ein Mitnehmer fungiert und das Nussmittenteil (3) gemeinsam mit der zweiten Anschlussnuss (2b) gedreht wird, wobei sich bei einer Drehung der zweiten Anschlussnuss (2b) der Anschlagvorsprung (4a) der ersten Anschlussnuss (2a) vom ersten Anschlagelement (5a) entfernt und zwischen dem Anschlagvorsprung (4a) der ersten Anschlussnuss (2a) und dem zweiten Anschlagelement (5a) ein Spalt ausgebildet wird, insbesondere dass sich der Spalt mit zunehmendem Drehwinkel der zweiten Anschlussnuss (2b) vergrößert.

4. Schlossnuss (1) nach einem der Ansprüche 1 oder 2,
**dadurch gekennzeichnet,**
**dass** das Nussmittenteil (3) plattenförmig ausgebildet ist und das Nussmittenteil (3) in seinem Umfangsbereich eine Bohrung aufweist, in die ein Anschlagstift (5c) eingesetzt ist, wobei der Anschlagstift (5c) die Bohrung durchgreift und eines der beiden Enden des Anschlagstifts (5c) als das erste Anschlagelement (5a) dient und das andere der beiden Enden des Anschlagstifts (5c) als das zweite Anschlagelement (5b) dient, oder
wobei an einem der beiden Enden des Anschlagstifts (5c) das erste Anschlagelement (5a) befestigt ist und am anderen der beiden Enden des Stifts das zweite Anschlagelement (5b) befestigt ist.

5. Schlossnuss (1) nach Anspruch 3,
**dadurch gekennzeichnet,**
**dass** die Bohrung als eine Gewindebohrung ausgebildet ist, und dass der Anschlagstift (5c) als ein Gewindestift ausgebildet ist, und dass das erste Anschlagelement (5a) als eine erste Mutter und das zweite Anschlagelement (5b) als eine zweite Mutter ausgebildet sind.

6. Schlossnuss (1) nach Anspruch 4,
**dadurch gekennzeichnet,**
**dass** die erste Mutter und die zweite Mutter jeweils als Rundmuttern ausgebildet sind.

7. Schlossnuss (1) nach einem der Ansprüche 4 oder 5,
**dadurch gekennzeichnet,**
**dass** der erste Anschlagvorsprung (4a) eine Außenkontur aufweist, die komplementär zu der Außenkontur der ersten Mutter ist, und dass der zweite Anschlagvorsprung (4b) eine Außenkontur aufweist, die komplementär zu der zweiten Außenkontur der zweiten Mutter ist.

8. Schlossnuss (1) nach einem der Ansprüche 4 bis 6,
**dadurch gekennzeichnet,**
**dass** die erste Mutter und die zweite Mutter identisch ausgebildet sind.

9. Einsteckschloss, wobei das Einsteckschloss (13) eine Schlossnuss (1) nach einem der Ansprüche 1 bis 8 aufweist.

10. Einsteckschloss nach Anspruch 8,
**dadurch gekennzeichnet,**
**dass** das Einsteckschloss (13) eine Kippfalle oder eine Rollfalle aufweist.

11. Einsteckschloss nach einem der Ansprüche 8 oder 9,
**dadurch gekennzeichnet,**
**dass** die Schlossnuss (1) eine erste Lagerscheibe (6a) und eine zweite Lagerscheibe (6b) aufweist, wobei die erste Lagerscheibe (6a) der ersten Anschlussnuss (2a) zugeordnet ist und die zweite Lagerscheibe (6b) der zweiten Anschlussnuss (2b) zugeordnet ist, wobei jede der beiden Lagerscheiben (6a, 6b) einen ringförmigen Vorsprung aufweist, der mit einer entsprechenden Ausnehmung in einer Schlossdecke des Einsteckschlosses (13) oder mit einer entsprechenden Ausnehmung in einem Schlossboden des Einsteckschlosses (13) zusammenwirkt.
